# EUROPÄISCHE PATENTANMELDUNG

(11) **EP 4 616 760 A1**
(43) Veröffentlichungstag der Anmeldung: **17.09.2025**
(21) Anmeldenummer: 25155482.0
(22) Anmeldetag: 03.02.2025
(51) Int. Cl.: A47B 88/42, A47B 88/473

(54) **AUSZUGSFÜHRUNG MIT SYNCHRONISATIONSMITTELN UND DÄMPFUNGSMITTELN**

(30) Priorität: 14.03.2024 DE 102024107352
(71) Anmelder: Fulterer AG & Co KG, 6890 Lustenau (AT)
(72) Erfinder: Passler, Rene, 6900 Bregenz (AT); Ill, Bernhard, 6914 Hohenweiler (AT)
(74) Vertreter: VKK Patentanwälte PartG mbB

(57) **Zusammenfassung**

Die vorliegende Erfindung betrifft eine einfach montierbare und schwerlastfähige Auszugsführung (1) zur Bodenbefestigung für insbesondere Apothekerschränke aufweisend eine Korpusschiene (2), eine Mittelschiene (3) und eine Ausziehschiene (4), wobei die Ausziehschiene (4) beweglich in der Mittelschiene (3) und diese wiederum beweglich in der Korpusschiene (2) jeweils gestaffelt aufgenommen sind, die Synchronisationsmittel und Dämpfungsmitteln aufweist.

## Beschreibung

Die vorliegende Erfindung betrifft eine Auszugsführung mit Synchronisationsmitteln und Dämpfungsmitteln.

Schränke mit ausziehbaren Möbelteilen finden in den unterschiedlichsten Bereichen Anwendung, beispielsweise in Betriebseinrichtungen wie Werkstätten, der Gastronomie, dem Ladenbau, Haushaltsküchen und auch in Laboren. An diese ausziehbaren Möbelteilen werden je nach Einsatzbereich die unterschiedlichsten Anforderungen gestellt, beispielsweise hinsichtlich Material, chemischen und physikalischen Eigenschaften, der Arbeitstemperatur oder der Hygiene, in jedem Fall aber werden sie durch seitlich an ihnen angeordnete Auszugsführungen mit dem Korpus des Schrankes verbunden und so gegenüber diesem bewegbar gemacht.

Eine solche Auszugsführung weist eine an einem Möbelkorpus anbringbare Korpusschiene, eine an einem ausziehbaren Möbelteil (Schublade) anbringbare Ausziehschiene und zwischen beiden eine Mittelschiene auf. Korpusschiene und Ausziehschiene weisen jeweils eine oder mehrere Laufbahnen auf, auf denen im Benutzungsfall Laufrollen abrollen. Diese Laufrollen wiederum sind vorzugsweise sämtlich auf der Mittelschiene angeordnet, insbesondere als obere und untere Laufrollen, die die jeweiligen zugeordneten Laufbahnen der Korpus und der Ausziehschiene kontaktieren. Die Laufrollen und -bahnen ermöglichen eine Lageveränderung der drei Schienen relativ zueinander und damit eine Lageveränderung der Schublade relativ zum Möbelkorpus.

Mit anderen Worten dienen die Laufrollen dazu, die Auszugsführung von einer Geschlossenstellung in eine Offenstellung entlang eines Auszugsweges in einer Auszugsrichtung zu verbringen. Ist die Auszugsführung vollständig zusammengeschoben, liegt die Geschlossenstellung der Auszugsführung vor, ist sie vollständig auseinandergezogen, die Offenstellung. Beide Stellungen sind Endstellungen, an denen der Auszugsweg, bzw. der Einschubweg durch Anschlagelemente an den Schienen begrenzt sind.

Die Mittelschiene kann eine lastübertragende Differentialrolle aufweisen, mittels derer sich die Mittelschiene synchron mit der Ausziehschiene mitbewegt, wobei sie jeweils die halbe Wegstrecke der Ausziehschiene zurücklegt.

Derartige Auszugsführungen weisen oftmals eine Endlagendämpfungseinheit auf, mit der die von einem Nutzer initiierte Bewegung der Schublade im Bereich einer ihrer Endlagen gedämpft und insbesondere automatisch und somit schonend erfolgt.

Eine solche Auszugsführung ist aus der DE 10 2013 101 358 A1 bekannt. Bei dieser bekannten Auszugsführung aus Korpus-, Mittel- und Ausziehschiene mit Endlagendämpfungseinheit ist die Endlagendämpfungseinheit an der Mittelschiene angeordnet und steht wechselweise mit einem Aktuator an der Ausziehschiene und mit einem Aktuator an der Korpusschiene in jeweils einer Endlage der Auszugsführung in Eingriff. Hierdurch sind sowohl die Schließ- als auch die Öffnungsbewegung der Auszugsführung durch eine einzige Endlagendämpfungseinheit gedämpft. Die Korpusschiene ist bei dieser bekannten Auszugsführung im Querschnitt C-förmig ausgebildet, wobei die Öffnung des C in etwa in Richtung einer Schubladenseitenwand weist. Diese Korpusschiene ist mit L-förmigen Winkeln am Korpus befestigt. In der Korpusschiene läuft eine Mittelschiene, auf deren, von der Korpusschiene weg weisenden, Oberseite die Ausziehschiene läuft. Damit liegen sich Korpus- und Ausziehschiene in Einbaulage durch die Mittelschiene beabstandet, vertikal gegenüber. Ein sich horizontal gegenüberliegendes Paar dieser bekannten Auszugsführungen nimmt zwischen sich eine Schublade auf.

Diese bekannte Führung weist weiter ein Synchronisationsmittel auf, das eine Bewegung der Korpusschiene relativ zur Mittelschiene und der Mittelschiene relativ zur Ausziehschiene synchronisiert. Dieses Synchronisationsmittel ist gebildet durch zwei an der Mittelschiene angeordnete Rollen und ein um diese umlaufendes Band, welches an der Korpus- und der Ausziehschiene angebunden ist. Dieses Synchronisationsmittel dient dazu, einen eventuellen Schlupf zwischen den Teilschienen der Auszugsführung bei deren relativen Bewegung zueinander zu verhindern. Ein solcher Schlupf tritt immer dann auf, wenn die mit Kraft beaufschlagte Schublade an der Auszugsführung eine Haftreibung aufweist, die größer ist als die beaufschlagende Kraft, da in diesem Fall Ausziehschiene und Mittelschiene lagefest zueinander gemeinsam gegenüber der Korpusschiene verschoben werden. Auf diese Weise verhindert der Schlupf das vollständige Schließen der Auszugsführung, da die Ausziehschiene aufgrund der so fehlenden Bewegung gegenüber der Mittelschiene nicht bis zur Geschlossenstellung verschoben ist.

Nachteilig an dem zuvor beschriebenen Stand der Technik ist, dass er nur für leichte Schubladenbeladungen geeignet ist. Zudem muss sich die Schublade - das ausziehbare Möbelteil - zwischen den Führungen befinden, was für Vertikalschränke (Apothekerschränke) ungeeignet ist, die durch ihre schmale hohe Form mit vielen Fächern gekennzeichnet sind.

Die vorliegende Erfindung stellt sich daher die Aufgabe, eine Auszugsführung mit einem Synchronisationsmittel und mit Dämpfungsmitteln anzugeben, die einfach montierbar und schwerlastfähig ist und damit insbesondere für Auszüge von Vertikalschränken - wie beispielsweise Apothekerschränken - geeignet ist. Bei diesen ruht die gesamte Last auf einer unterhalb des Auszuges angebrachten Auszugsschiene.

Diese Aufgabe wird gelöst durch eine Auszugsführung für Vertikalschränke aufweisend eine Korpusschiene, eine Mittelschiene und eine Ausziehschiene, wobei die Ausziehschiene beweglich in der Mittelschiene und diese wiederum beweglich in der Korpusschiene aufgenommen ist, wobei die Korpusschiene im Querschnitt im Wesentlichen C-förmig mit zwei freien Schenkeln und einer, diese miteinander verbindenden Grundplatte ausgebildet ist, wobei die jeweiligen freien Enden der freien Schenkel aufeinander zu gebogen ausgebildet sind und wobei die Korpusschiene Laufbahnen für Laufrollen der Mittelschiene aufweist, wobei die Mittelschiene zwei voneinander mittels wenigstens zwei Abstandshaltern beabstandete, zueinander im wesentlichen parallele Seitenwände aufweist, wobei jede Seitenwand jeweils Laufrollen aufweist, wobei die Ausziehschiene im Querschnitt im Wesentlichen C-förmig mit zwei freien Schenkeln und einer, diese miteinander verbindenden Grundplatte ausgebildet ist, wobei die Grundplatte die freien Schenkel mittels eines Steges im Querschnitt derart überragt, dass seitlich von jedem Schenkel eine Laufbahn für Laufrollen der Mittelschiene gebildet ist, wobei an der Mittelschiene eine Dämpfungseinheit angeordnet ist, die sowohl in Richtung einer Offenstellung als auch in Richtung einer Geschlossenstellung der Ausziehschiene wirkend ist, wobei an der Korpusschiene auf gegenüberliegenden Seiten in ihrem jeweiligen Endbereich jeweils ein Aktuator zum Betätigen der Dämpfungseinheit angeordnet ist, wobei die Auszugsführung weiter ein Synchronisationsmittel aufweist, das seinerseits zwei Führungsrollen, ein um diese umlaufendes, Seil aufweist, wobei das Seil mit der Korpusschiene und der Ausziehschiene verbunden ausgebildet ist.

In Benutzungslage befinden sich derartige Auszugsführungen an der nach oben weisenden Seite der Unterseite des Korpus und damit auch unterhalb der Ziehtür des Vertikalschrankes, so dass diese mit ihrem gesamten Gewicht auf der erfindungsgemäßen Auszugsführung lastet. Die dynamische Traglast für eine solche Auszugsführung beträgt üblicherweise 75 kg oder mehr und kann ohne weiteres bis zu 350 kg betragen. Oberhalb der Ziehtür und damit vertikal beabstandet zu der Auszugsführung ist in der Regel eine - insbesondere auch unterschiedlich ausgestaltete - Oberführung angeordnet, die die Ziehtür zum oberen Teil des Korpus beabstandet und an der Oberseite der Ziehtür führt. Derartige Vertikalschränke erreichen Höhen von bis zu 2,5 m, die Ziehtüren dabei Breiten von bis zu 60 cm, die Auszugswege betragen bis zu 1,5 m.

Um diesen Maßen und Gewichten gerecht zu werden, ist die Auszugsführung wie geschildert mit ineinander geschachtelt angeordneten und aneinander geführten Schienen ausgebildet, wobei die Korpusschiene als breiteste der drei Schienen der Auszugsführung die Mittelschiene und diese wiederum die Ausziehschiene in sich aufnimmt, so dass die erfindungsgemäße Auszugsführung als ein in sich geschachteltes Schienenpaket gebildet ist.

Mit großem Vorteil verhindert die Erfindung das Auftreten eines bei dem geschilderten Schwerlasteinsatzes besonders leicht auftretenden Schlupfes und stellt damit dauerhaft das korrekte Schließen der Ziehtür sicher. Das hierzu dienende, um die Führungsrollen umlaufende Seil liegt entweder von Beginn an als geschlossene Seilschlaufe vor oder als Seilstrang, dessen beide Enden während der Montage durch ein weiteres Bauteil wie beispielsweise das später erläuterte Verbindungsteil miteinander zu einer Seilschlaufe verbunden werden oder als ein Seilstrang, der mit offenen Enden jeweils an einer der Korpus- und Ausziehschiene befestigt ist. Es wäre daher ebenfalls erfindungsgemäß, das Seil in der Korpusschiene einzuhaken oder einzupressen.

Die Erfindung ermöglicht gleichzeitig ein besonders sicheres Dämpfen der Bewegung beim Verfahren der Auszugsführung in beide Endlagen, indem eine Dämpfungseinheit vorgesehen ist und beide Aktuatoren an der Korpusschiene angeordnet sind. Diese sind dabei bevorzugt eine aus dem Profil der Korpusschiene geformte Kontur, können jedoch auch als ein an der Korpusschiene angebrachtes Kunststoffteil oder Bügel ausgebildet sein.

Hierbei ist es besonders vorteilhaft, dass Dämpfung und Synchronisation einen synergistischen Effekt haben: Die von einem Benutzer aufgebrachte Kraft wird in das Ladenprofil eingeleitet, über das Seil des Synchronisationsmittels auf die Mittelschiene und von dort auf die Dämpfungseinheit und von dieser auf die Korpusschiene übertragen, wobei die Bewegung zusätzlich zur Synchronisation auch gedämpft ist.

In Weiterbildung der Erfindung ist vorgesehen, dass zwei Abstandshalter jeweils eine Führungsrolle aufweisen, insbesondere in Form einer aufgesteckten insbesondere einteiligen Hülse, vorzugsweise ein weiterer Abstandshalter eine Seilführung aufweist. Die Verwendung der notwendigerweise vorhandenen Abstandshalter zusätzlich als Ort für die Führungsrollen des Synchronisationsmittels vereinfacht die Konstruktion und die Herstellung der Auszugsführung. Die Führungsrolle ist dabei so ausgebildet, dass sie das Seil sicher seitlich führen kann, sie ist demnach insbesondere als Scheibenrolle ausgebildet, deren vertiefter Teil als V-, U- oder C-Nut ausgebildet ist. Dadurch, dass die Führungsrolle auf einer insbesondere einteiligen Hülse ausgebildet ist, die über die Abstandshalter geschoben auf dieser rotierbar ist, ist die Konstruktion noch weiter vereinfacht. Der Innendurchmesser der Hülse ist daher mit Spiel größer gewählt als der Außendurchmesser des Abstandshalters, der ebenso wie die Hülse insbesondere zylindrisch ausgebildet ist. Die Führungsrolle ist bevorzugt aus einem Kunststoffmaterial, insbesondere einem verstärkten, insbesondere faserverstärktem und/oder abriebfesten Kunststoffmaterial gefertigt. Alternativ ist die Hülse mit Führungsrolle drei- oder zweiteilig ausgebildet, insbesondere axial geteilt.

In Ausgestaltung der Erfindung ist vorgesehen, dass ein erstes Verbindungsteil an der Korpusschiene zwischen den Führungsrollen lösbar befestigt ist und ein zweites Verbindungsteil an der Ausziehschiene in Richtung ihres Endes hinter einer Führungsrolle lösbar befestigt ist. Die lösbare Verbindung ermöglicht eine einfache Montage des Seils während des Zusammenbaus der Auszugsführung, insbesondere dadurch, dass die beiden Verbindungsteile in entsprechende Ausnehmungen/Halterungen der genannten Schienen eingeklipst werden. Die geschilderte Anordnung der Fixierpunkte des Seils ermöglicht eine Bewegungssynchronisation von Mittel- und Ausziehschiene über deren gesamten Verfahrweg, sowohl in Ausziehrichtung als auch in Einschubrichtung. Alternativ ist die erfindungsgemäße Weiterbildung, wonach das Seil unmittelbar mit dem Anschlag verbunden ist. In diesem Fall ist es entweder dort eingepresst oder ein Sicherungsteil verhindert, dass sich das Seil nach oben aus der Seilführung ausfädeln kann.

In Weiterbildung der Erfindung ist vorgesehen, dass die Dämpfungseinheit zwei unabhängig voneinander spann- und lösbare Schwenkriegel aufweist, insbesondere axial hintereinander angeordnete Schwenkriegel. Hierdurch ist mit Vorteil eine Betätigung der Dämpfungseinheit von beiden Endseiten her ermöglicht, mithin bei der Schließbewegung in Richtung der Geschlossenstellung durch den hinteren Aktuator an der Korpusschiene und bei der Ausziehbewegung in Richtung der Offenstellung durch den vorderen Aktuator an der Ausziehschiene. Zwischen diesen Aktuatoren befindet sich eine Feder für beide Bewegungsrichtungen. Dies hat den Vorteil, dass diese Feder länger gebaut ist und damit eine höhere Langlebigkeit aufweist, sowie, dass nur eine Feder benötigt wird und damit die Bauteilanzahl mit Vorteil reduziert ist. Die Alternative von zwei Federn ist auch erfindungsgemäße, die dann den halben Federweg aufweisen.

Mit großem Vorteil ist eine weitere konstruktive Vereinfachung in Ausgestaltung der Erfindung dadurch ermöglicht, dass die Seitenwände der Mittelschiene Gleichteile sind. Dies vereinfacht gleichzeitig die Lagerhaltung und die Ersatzteilversorgung. Die Gleichteiligkeit erfasst insbesondere Maße, Materialstärken, Materialien, Laufrollenführungen, Halterungs- und Befestigungsöffnungen.

Schließlich ist in Weiterbildung der Erfindung noch vorgesehen, dass die Mittelschienen Differentialrollen aufweist.

In Weiterbildung der Erfindung ist auch vorgesehen, dass ein Verbindungsteil zur Fixierung des Seils gleichzeitig als Dämpfungsanschlag für die Bewegung der Mittelschiene dient und somit eine Doppelfunktion erfüllt. Dies vereinfacht die Konstruktion und spart Kosten.

Die Erfindung betrifft weiter ein Verfahren zur Montage einer Auszugsführung wie zuvor beschrieben, aufweisend die Schritte: Bereitstellen einer Korpusschiene, Bereitstellen einer Ausziehschiene, Zusammenfügen der Mittelschiene und Zusammenfügen von Korpus-, Mittel- und Ausziehschiene zur Auszugsführung, wobei das Zusammenfügen der Mittelschiene die Schritte enthält: Verbinden von wenigstens zwei Abstandshaltern mit einer ersten Seitenwand der Mittelschiene und jeweils Aufstecken einer Hülse mit Führungsrolle auf den Abstandshalter, Verbinden von Laufrollen mit der ersten und einer zweiten Seitenwand der Mittelschiene, Aufziehen eines umlaufenden Seils auf die Führungsrollen, Zusammenfügen der beiden Seitenwände (14, 14') end wobei das Zusammenfügen der drei Schienen die Schritte enthält: Einführen der Mittelschiene in die Korpusschiene und Fixieren des Seils an der Korpusschiene, anschließend Einführen der Ausziehschiene in die Mittelschiene und Fixieren des Seils an der Ausziehschiene oder Einführen der Ausziehschiene in die Mittelschiene und Fixieren des Seils an der Ausziehschiene, anschließend Einführen von Auszieh- und Mittelschiene in die Korpusschiene und Fixieren des Seils an der Korpusschiene.

Die Erfindung wird nachfolgend anhand der Figuren der Zeichnung näher erläutert, wobei gleiche Bauteile mit gleichen Bezugszeichen versehen wurden. Hierbei zeigen
Fig. 1: eine perspektivische Ansicht der Auszugsführung in Offenstellung,
Fig. 2: eine Front- und eine Rückansicht in der Geschlossenstellung,
Fig. 3: eine Seitenansicht der Mittelschiene geschnitten auf Höhe des umlaufenden Seiles,
Fig. 4: eine Seitenansicht Außen der Mittelschiene geschnitten auf Höhe der Rollen und des Bandes,
Fig. 5: je eine perspektivische Einzelansicht der Korpus-, der Mittel- und der Ausziehschiene und
Fig. 6: ein Detail der Korpusschiene mit Seil und Verbindungseinrichtung.

**Fig. 1** zeigt eine perspektivische Ansicht der Auszugsführung 1 in Offenstellung. Die Korpusschiene 2 bildet die größte und in Einbaulage die unterste der drei ineinander gestaffelten Schienen der Auszugsführung 1.

Auf der linken Seite der im Querschnitt etwa C-förmigen Korpusschiene 2 sind Befestigungsöffnungen 29 in der Grundplatte 7 zu erkennen. Die freien Enden 8, 9 der freien Schenkel 5, 6 sind aufeinander zu gebogen, eines trägt einen der beiden Aktuatoren 20 für die Dämpfungseinheit 19.

Die in der Korpusschiene 2 aufgenommene Mittelschiene 3 weist zwei Seitenwände 14, 14' auf, die als Gleichteile ausgebildet sind. Die Mittelschiene 3 weist Laufrollen 12 auf, von denen in Fig. 1 die vorderste zu erkennen ist. Einer der Abstandshalter 13 ist zu erkennen, der die beiden Seitenwände 14, 14' voneinander beabstandet.

In der Mittelschiene 3 ist gestaffelt die Ausziehschiene 4 aufgenommen. Die Ausziehschiene 4 weist eine Grundplatte 17 mit seitlichen, voneinander weg weisenden Stegen 18 auf, die sich in Richtung auf die Mittelschiene 3 an die von der Grundplatte 17 im Wesentlichen rechtwinklig abstehenden, freien Schenkel 15, 16 der Ausziehschiene 4 anschließen. Verbindungseinrichtungen 30 für eine Ziehtür sind auf der Grundplatte 17 angeordnet und befestigt. Die Stege 18 bilden Laufbahnen 10, 11 für die Räder 12 der Mittelschiene 2.

Bei dieser Anordnung der drei Schienen 2, 3, 4 der Auszugsführung 1 liegt die in Einbaulage durch die Ziehtür auftretende Last stets in der Mitte der Schienen, es treten mit Vorteil keine Querkräfte auf, wie sie ansonsten bei einer seitlich angeordneten Führung der Ziehtür zu erwarten sind.

**Fig. 2a** zeigt die Front- und **Fig. 2b** die Rückansicht der erfindungsgemäßen Auszugsführung 1 jeweils in Geschlossenstellung. Gut zu erkennen ist die ineinander gestaffelte Anordnung der drei Schienen 2, 3 und 4.

Die Korpusschiene 2 weist mit ihren freien Schenkeln 5, 6 Laufbahnen 10, 11 für Laufrollen 12 der Mittelschiene 3 auf, die jeweils an der zur Korpusschiene 2 weisenden Seite der jeweiligen Seitenwand 14, 14' angebracht sind. Aufgrund der aufeinander zu gebogenen freien Enden 8, 9 sind diese Laufrollen 12 eingehaust und so sicher geführt. Hierbei sind die freien Enden 8, 9 nicht über die gesamte Länge der Korpusschiene aufeinander zu gebogen, um so eine Einführung bzw. Entnahme der der Mittelschiene 3 aus der Korpusschiene 2 zu ermöglichen, wie beispielsweise die Fig. 1 zeigt.

Diejenigen Laufrollen 12 einer Seitenwand 14, bzw. 14', die auf der zur jeweils anderen Seitenwand weisenden Seite dieser Seitenwand angeordnet sind, laufen auf Laufbahnen 10, 11, die durch die Stege 18 gebildet sind. Die oberhalb eines Steges 18 angeordneten Laufrollen 12 sind dabei diejenigen, die in der Offenstellung dieser Ausführungsform der erfindungsgemäßen Auszugsvorrichtung auf denjenigen Teil der Ausziehschiene 4 wirken, der in Offenstellung noch innerhalb der Mittelschiene 3 befindlich ist und somit eine hintere Abstützung bieten.

Zu erkennen ist in Fig. 2b weiter eine Führungsrolle 23, um die das umlaufende Seil 24 umläuft und die zur seitlichen Führung dieses Seiles eine Nut als Seilführung 27 aufweist.

Die erfindungsgemäß in beide Richtungen wirkende Dämpfungseinheit 19 ist auf der Mittelschiene 3 angeordnet abgebildet.

**Fig. 3** zeigt eine Seitenansicht der Mittelschiene geschnitten auf Höhe des umlaufenden Seiles 24 in Geschlossenstellung. Das erfindungsgemäße Synchronisationsmittel 21 ist bei dieser Ausführungsform gebildet durch das umlaufende Seil 24, zwei Führungsrollen 22, 23 und zwei Verbindungsteilen 25 zu der Korpusschiene 2 bzw. der Ausziehschiene 4.

Das Seil 24 ist aus Kunststoff oder Metall mit im Wesentlichen runden, insbesondere kreisförmigen, Querschnitt oder auch als Band mit im Wesentlichen abgerundet rechteckigem Querschnitt ausgebildet.

Wenigstens eine der Führungsrollen 22, 23 weist eine seitliche Seilführung 27 auf, insbesondere durch eine Nut in der Rollenmitte, bevorzugt weisen beide Führungsrollen je eine Seilführung 27 auf. Diese ist wie zuvor geschildert, in Fig. 2 dargestellt.

Auf konstruktiv überraschend einfache Weise und mit großem Vorteil sind eine oder beide Führungsrollen 22, 23 des umlaufenden Seiles 24 auf einer Hülse 26 angeformt oder angeordnet, die auf einen Abstandshalter 13 aufgeschoben sind. Damit weisen die für die Mittelschiene 3 erforderlichen Abstandshalter mit Vorteil eine weitere Funktion auf, nämlich die einer Halterung für die Führungsrollen.

Die beiden dargestellten Verbindungsteile 25 sind zwischen den Führungsrollen 22, 23 lösbar einmal an der Korpusschiene 2 und einmal an der Ausziehschiene 4 befestigt, insbesondere jeweils in entsprechende Öffnungen in den Schienen eingeklipst. Hierbei ist die Verbindung des Seiles 24 zur Korpusschiene 2 bevorzugt am oder im Bereich des an dieser Schiene vorgesehenen Anschlages für den Maximalauszug der Mittelschiene angeordnet, was die Konstruktion weiter vereinfacht.

Besonders vorteilhaft ist es, dass die beiden Abstandshalter und die beiden Hülsen 26 mit Führungsrolle 22, 23 und ggf. Seilführung 27 als Gleichteile ausgebildet sind.

Dies bedingt sowohl eine einfache Montage, wie weiter unten erläutert wird, gleichzeitig sind nur geringe Toleranzen erforderlich, da nur zwei Teile miteinander in Eingriff stehen und die geschlossene Seilschlaufe einfach und schnell zu montieren ist.

**Fig. 4** zeigt eine Seitenansicht der Auszugsführung 1 von außen, oben in Offenstellung und darunter in Geschlossenstellung, in der die drei Schienen 2, 3, 4 ineinander gestaffelt vorliegen.

Die einzige Dämpfungseinheit 19 der Auszugsführung 1 ist an der Mittelschiene 3 angebracht. Diese Positionierung ist besonders vorteilhaft, da so die stets an der Ausziehschiene 4 angreifenden Kräfte sowohl während der Auszugs- als auch der Einschubbewegung besonders gut abgefangen werden können. Der in der Dämpfungseinheit 19 befindliche Dämpfer, insbesondere die Dämpfungsfeder 35, wird einmal von seiner Kolbenseite und einmal von seiner Gehäuseseite jeweils per Schwenkriegel 28 aktiviert, was mit Vorteil wiederum eine schwimmende Lagerung des Dämpfers ermöglicht.

Sie wird sowohl in Auszugsrichtung A als auch in Einschubrichtung B von Aktuatoren 20 kontaktiert und damit betätigt.

**Fig. 5** zeigt drei Schienen 2, 3 und 4 der Auszugsführung in perspektivischer Einzelansicht. Auf der linken Seite ist die in etwa C-förmige Korpusschiene 2 mit Grundplatte 7 und daran angeordneten freien Schenkeln 5, 6 dargestellt. In einem Bereich der Länge der Korpusschiene 2 sind die freien Enden 8, 9 aufeinander zu gebogen und bilden so einen Bereich der umgreifenden Führung für Laufrollen 12 der Mittelschiene 3. Anschläge 31 begrenzen den Auszugsweg der Mittelschiene 3 sowohl in Auszieh- als auch in Einschubrichtung. Das umlaufende Seil 24 ist an dieser Schiene festgelegt, der Festlegungspunkt befindet sich dabei zwischen den Führungsrollen 22, 23. Die Festlegung erfolgt gemäß Fig. 3 mittels eines eingeklipsten Verbindungsteils 25.

Die per Abstandshalter 13 voneinander beabstandeten zwei Seitenteile 14, 14' der Mittelschiene 3 tragen die Laufräder 12, die einzige Dämpfungseinheit 19 mit zwei Dämpfungsfedern 35 der Vorrichtung 1 und die Synchronisationsmittel, die in Fig. 5 nicht abgebildet sind. Diese nutzen mit Vorteil die Abstandshalter 13 als Träger von Hülsen 26, die ihrerseits jeweils eine Führungsrolle 22, 23 tragen, um die das umlaufende Seil 24 (siehe Fig. 3) umläuft und so einen Schlupf zwischen Mittelschiene 3 und Ausziehschiene 4 beim Einschieben verhindern.

Diese Ausführungsform weist pro Seitenteil 14, 14'eine Differentialrolle 12' auf, so dass es sich bei diesem Ausführungsbeispiel um eine Differentialauszugsführung handelt.

Die rechts dargestellte Ausziehschiene 4 stellt mit den beiden Stegen 18 an deren Ober- und Unterseite jeweils Laufbahnen für die Laufrollen 12 zur Verfügung, die ihrerseits jeweils an einem Seitenteil 14, 14' angeordnet sind. Die als Stanz-Biegeteil ausgebildete Ausziehschiene 4 stellt über die Verbindungseinrichtungen 30 die Verbindung zu einer Ziehtür her. Diese Verbindungseinrichtungen sind in ihren jeweiligen Ausführungen an die jeweiligen Anforderungen und Ausführungen des ausziehbaren Möbelteils angepasst und variieren daher. Das umlaufende Seil 24 ist mittels eines einfach in eine Durchgangsöffnung der Grundplatte 17 der Ausziehschiene 4 eingeklipsten Verbindungsteils 25 (siehe Fig. 3) an dieser Schiene festgelegt. Der Festlegungspunkt befindet sich dabei zwischen den Führungsrollen 22, 23.

**Fig. 6** zeigt einen Detailausschnitt der Korpusschiene 2 im Bereich der Befestigung des Seils 24 gemäß einer zweiten Ausführungsform der Synchronisationsvorrichtung der Erfindung in Ergänzung zu der Ausführungsform gemäß Figur 3.

Auf der Grundplatte 7 ist ein Anschlag 32 für die Mittelschiene 3 dargestellt. Dieser weist einen V-förmigen Einschnitt in Richtung auf die Grundplatte 7 auf, der in einer Nut 33 endet, die vom Seil 24 durchsetzt ist. Das Seil 24 wiederum weist ein Verbindungsteil 25 auf, das zur Kraftübertragung auf die Korpusschiene 2 dient und daher entsprechend geformt ist. Ein aus der Grundplatte 7 ausgeformter Haken 34 verhindert, dass sich das Seil 24 nach oben bewegen und so aus der Nut 33 gelangen könnte, was die Synchronisationsvorrichtung außer Kraft setzen würde. Das Verbindungsteil 25 ist mit dem Seil 24 verbunden, wobei das Seil hier eine kreisförmige Querschnittsfläche aufweist. Mit großem Vorteil verleiht diese Ausführungsform dem Bauteil des Anschlages eine weitere Funktion, nämlich diejenige, eine zugfeste Verbindung von Seil 24 und Korpusschiene 2 über das Verbindungsteil 25 zu verleihen. Mit großem Vorteil stellt die Erfindung eine sowohl gegen Schlupf gesicherte und synchronisierte als auch eine mit nur einer Dämpfungsvorrichtung sowohl in Auszugs- als auch Einschubrichtung gedämpfte Auszugsführung zur Verfügung, die die auftretenden Kräfte und geschilderten großen Lasten der Ziehtüren in Einbaulage problemlos bewältigt.

Dieser Aufbau kann sinngemäß auch am Ladenprofil vorliegen, an dem das Seil 24 wie geschildert ebenfalls festgelegt ist. Die Festlegung an der Ausziehschiene kann jedoch ohne weiteres auch unterschiedlich zu derjenigen an der Korpusschiene ausgebildet sein, beispielsweise mit einem in einer Ausnehmung der Ausziehschiene befestigbaren Verbindungsteil 25, das insbesondere ortsfest mit dem Seil 24 verbunden ist.

### BEZUGSZEICHENLISTE

1 Auszugsführung
2 Korpusschiene
3 Mittelschiene
4 Ausziehschiene
5 Freier Schenkel
6 Freier Schenkel
7 Grundplatte
8 freies Ende
9 freies Ende
10 Laufbahn
11 Laufbahn
12 Laufrolle
13 Abstandshalter
14 Seitenwand
15 freier Schenkel
16 freier Schenkel
17 Grundplatte
18 Steg
19 Dämpfungseinheit
20 Aktuator
21 Synchronisationsmittel
22 Führungsrolle
23 Führungsrolle
24 Umlaufendes Seil
25 Verbindungsteil
26 Hülse
27 Seilführung
28 Schwenkriegel
29 Befestigungsöffnung
30 Verbindungseinrichtung
31 Anschlag
32 Anschlag
33 Nut
34 Haken
35 Dämpfungsfeder

## Patentansprüche

1. Auszugsführung (1) aufweisend eine Korpusschiene (2), eine Mittelschiene (3) und eine Ausziehschiene (4), wobei die Ausziehschiene (4) beweglich in der Mittelschiene (3) und diese wiederum beweglich in der Korpusschiene (2) aufgenommen ist,
wobei die Korpusschiene (2) im Querschnitt im Wesentlichen C-förmig mit zwei freien Schenkeln (5, 6) und einer, diese miteinander verbindenden, Grundplatte (7) ausgebildet ist, wobei die jeweiligen freien Enden (8, 9) der freien Schenkel (5, 6) aufeinander zu gebogen ausgebildet sind und wobei die Korpusschiene (2) Laufbahnen (10, 11) für Laufrollen (12) der Mittelschiene (3) aufweist,
wobei die Mittelschiene (3) zwei voneinander mittels wenigstens zwei Abstandshaltern (13) beabstandete Seitenwände (14, 14') aufweist, wobei jede Seitenwand (14, 14') jeweils Laufrollen (12) aufweist,
wobei die Ausziehschiene (4) im Querschnitt im Wesentlichen C-förmig mit zwei freien Schenkeln (15, 16) und einer, diese miteinander verbindenden, Grundplatte (17) ausgebildet ist, wobei die Grundplatte (17) die freien Schenkel (15, 16) mittels eines Steges (18) im Querschnitt derart überragt, dass seitlich von jedem Schenkel (15, 16) eine Laufbahn (10, 11) für Laufrollen (12) der Mittelschiene (3) gebildet ist,
wobei an der Mittelschiene (3) eine Dämpfungseinheit (19) angeordnet ist, die sowohl in Richtung einer Offenstellung als auch in Richtung einer Geschlossenstellung der Auszugsschiene (1) wirkend ist,
wobei an der Korpusschiene (2) auf gegenüberliegenden Seiten in ihrem jeweiligen Endbereich jeweils ein Aktuator (20) zum Betätigen der Dämpfungseinheit (19) angeordnet ist,
wobei die Auszugsführung (1) weiter ein Synchronisationsmittel (21) aufweist, das seinerseits zwei Führungsrollen (22, 23) und ein um diese umlaufendes, Seil (24) aufweist, wobei das Seil (24) mit der Korpusschiene (2) und der Ausziehschiene (4) verbunden ausgebildet ist.

2. Auszugsführung (1) gemäß Anspruch 1, **dadurch gekennzeichnet, dass** die wenigstens zwei Abstandshalter (13) jeweils eine Führungsrolle (22, 23) aufweisen, insbesondere in Form einer aufgesteckten einteiligen Hülse (26), vorzugsweise ein weiterer Abstandshalter (13) eine Seilführung (27) aufweist.

3. Auszugsführung (1) gemäß Anspruch 1, **dadurch gekennzeichnet, dass** die wenigstens zwei Abstandshalter (13) als flächiges Verbindungsteil zwischen den beiden Seitenwänden (14, 14') ausgebildet sind.

4. Auszugsführung (1) gemäß Anspruch 1, 2 oder 3, **dadurch gekennzeichnet, dass** ein erstes Verbindungsteil (25) an der Korpusschiene (2) zwischen den Führungsrollen (22, 23) lösbar befestigt ist und ein zweites Verbindungsteil (25) an der Ausziehschiene (4) in Richtung ihres Endes hinter einer Führungsrolle (23) lösbar befestigt ist, so dass die vom Seil bei einer Bewegung der Schienen übertragene Kraft auf die genannten Schienen übertragen wird.

5. Auszugsführung (1) gemäß einem der vorherigen Ansprüche,
**dadurch gekennzeichnet, dass** das Seil (24) unlösbar an der Korpusschiene (2) zwischen den Führungsrollen (22, 23) befestigt ist und ein Verbindungsteil (25) an der Ausziehschiene (4) in Richtung ihres Endes hinter einer Führungsrolle (23) lösbar befestigt ist, so dass die vom Seil bei einer Bewegung der Schienen übertragene Kraft auf die genannten Schienen übertragen wird.

6. Auszugsführung (1) gemäß einem der vorherigen Ansprüche, **dadurch gekennzeichnet, dass** das Seil (24) in einer Lasche () zur Kraftübertragung geführt ist und das Verbindungsteil (25) ein Abspringen des Seils (24) von den Führungsrollen (22, 23) verhindert.

7. Auszugsführung (1) gemäß einem der vorherigen Ansprüche, **dadurch gekennzeichnet, dass** die in zwei Richtungen dämpfende Dämpfungseinheit (19) einen gemeinsamen Dämpfer, insbesondere eine Feder und zwei unabhängig voneinander spann- und lösbare Dämpfungsfedern (35) aufweist.

8. Auszugsführung (1) gemäß einem der vorherigen Ansprüche, **dadurch gekennzeichnet, dass** die Dämpfungseinheit (19) und/oder die Aktuatoren (20) lösbar, vorzugsweise werkzeuglos steckbar, mit der Mittelschiene (3) verbunden sind.

9. Auszugsführung (1) gemäß einem der vorherigen Ansprüche, **dadurch gekennzeichnet, dass** die Seitenwände (14, 14') der Mittelschiene (3) Gleichteile sind.

10. Auszugsführung (1) gemäß einem der vorherigen Ansprüche, **dadurch gekennzeichnet, dass** die Mittelschiene (3) zwei Differentialrollen (29) aufweist.

11. Verfahren zur Montage einer Auszugsführung (1) gemäß einem der Ansprüche 1 bis 6, aufweisend die Schritte: Bereitstellen einer Korpusschiene (2), Bereitstellen einer Ausziehschiene (4), Zusammenfügen der Mittelschiene (3) und Zusammenfügen von Korpus-, Mittel- und Ausziehschiene (2, 3, 45) zur Auszugsführung (1), wobei das Zusammenfügen der Mittelschiene (3) die Schritte enthält:
Verbinden von Laufrollen (12) mit einer ersten und einer zweiten Seitenwand (14, 14') der Mittelschiene (3),
Verbinden von wenigstens zwei Abstandshaltern (13) mit der ersten Seitenwand (14) der Mittelschiene (3),
Aufziehen eines umlaufenden Seils (24) auf die Führungsrollen (22, 23),
Aufstecken des umlaufenden Seils (24) mit Führungsrollen (22, 23) auf die Abstandshalter (13),
Zusammenfügen der beiden Seitenwände (14, 14'),
Und wobei das Zusammenfügen der drei Schienen (2, 3, 4) die Schritte enthält:
Einführen der Mittelschiene (3) in die Korpusschiene (2) und Fixieren des Seils (24) an der Korpusschiene (2), anschließend Einführen der Ausziehschiene (4) in die Mittelschiene (3) und Fixieren des Seils (24) an der Ausziehschiene (4)
oder
Einführen der Ausziehschiene (4) in die Mittelschiene (3) und Fixieren des Seils (24) an der Ausziehschiene (3),
anschließend Einführen von Auszieh- und Mittelschiene (3) in die Korpusschiene (2) und Fixieren des Seils (24) an der Korpusschiene (2).
